# EUROPÄISCHE PATENTSCHRIFT

(11) **EP 0 063 235 B1**
(45) Veröffentlichungstag und Bekanntmachung des Hinweises auf die Patenterteilung: **31.07.1985**
(21) Anmeldenummer: 82101979.1
(22) Anmeldetag: 12.03.1982
(51) Int. Cl.: B65B 31/06

(54) **Verfahren zum Verpacken von Lebensmitteln unter Schutzgas in Kunststoffbecher mit flexiblem Deckel**
Method of packaging food products within an inert gas atmosphere in plastics cups with flexible covers
Procédé pour le conditionnement de produits alimentaires en un milieu de gaz inerte dans des gobelets en matière plastique ayant des couvercles flexibles

(30) Priorität: 03.04.1981 DE 3113445
(43) Veröffentlichungstag der Anmeldung: 27.10.1982
(73) Patentinhaber: MESSER GRIESHEIM GMBH, D-60314 Frankfurt (DE)
(72) Erfinder: Büschkens, Guido, D-4150 Krefeld 1 (DE); Nobis, Peter, D-4040 Neuss 21 (DE)

## Beschreibung

Die Erfindung betrifft ein Verfahren zum Verpacken von Lebensmitteln unter Schutzgas in Kunststoffbecher mit flexiblem Deckel.

Derartige Verfahren werden taktweise durchgeführt und umfassen die Arbeitsgänge Produktabfüllen, Schutzgasspülen, Deckelauflegen und Deckelverschweißen. Das Schutzgasspülen geschieht in der Weise, daß über eine oder mehrere Gasdüsen das Schutzgas, beispielsweise Stickstoff, Kohlendioxid oder Argon, von oben in den mit Produkt gefüllten Becher geblasen wird. Es ist unmittelbar einzusehen, daß bei dieser Verfahrensweise große spezifische Schutzgasmengen benötigt werden, um den Kopfraum des Bechers mit Schutzgas zu füllen. Der mit Produkt gefüllte Becher hat in der Regel einen Kopfraum von 50 bis 100 ml, der als flache Scheibe von maximal 10 mm Höhe ausgebildet ist. Ein ausreichender Gasaustausch in diesem offenen Kopfraum ist nur möglich, wenn mit Schutzgasmengen gespült wird, die ein Vielfaches des Kopfraumvolumens betragen. Diese Verfahrensweise ist daher allein schon vom Schutzgasbedarf her gesehen unbefriedigend. Als weiterer Nachteil kommt bei dieser Verfahrensweise hinzu, daß sich das Eindringen von Luftsauerstoff in den mit Schutzgas gefüllten Kopfraum nicht vermeiden läßt. Nach dem Spülen mit Schutzgas dauert es nämlich noch ca. 2 Sek., bis der Becher verdekkelt wird. Diese Leerlaufstandzeit führt zum erneuten Gasaustausch, der Sauerstoffgehalt steigt wieder an. Außerdem wird durch das Auflegen des Deckels noch zusätzlich Luft in den Kopfraum des Bechers gedrückt und eingeschlossen.

Eine Verringerung des Schutzgasbedarfs läßt sich erreichen, wenn erst dann mit Schutzgas gespült wird, wenn der Deckel bereits aufliegt, aber noch nicht verschweißt ist. Ein solches Verfahren zeigt die DE-A-2 419 682. Der Deckel wird hierbei als Folie auf eine Vielzahl von flachen rechteckigen Behältern geklebt, indem in einem ersten Schritt drei Seiten der jeweiligen Behälteröffnung geschlossen werden, während durch die freigebliebene Seite mittels einer flachen Düse Inertgas in den Behälter gespült wird. Im nächsten Arbeitsschritt wird auch die freigebliebene Behälterseite geschlossen. Dieses Verfahren ist auf die Verwendung von Folien zur Herstellung der Deckel beim Verpackungsvorgang beschränkt.

Dagegen zeigt die US-A-3 360 382 ein Verfahren zum Verschließen flacher Behälter, bei dem vorgefertigte Deckel mit einer bestimmten Krümmung verwendet werden.

Dieses Verfahren ist somit auf bestimmte Deckelmaterialien beschränkt.

Der Erfindung liegt daher die Aufgabe zugrunde, ein Verfahren zum Verpacken von Lebensmitteln unter Schutzgas in Kunststoffbecher zu schaffen, welches sich durch einen geringen spezifischen Schutzgasverbrauch auszeichnet, das Eindringen von Luftsauerstoff in den mit Schutzgas gespülten Kopfraum des Bechers verhindert, und die Verwendung von nicht vorbehandelten Einzeldeckeln aus beliebigem Material gestattet.

Bei einem Verfahren zum Verpacken von Lebensmitteln unter Schutzgas in Kunststoffbecher, die mit getrennt zuführbaren Deckeln mit Deckelaufreißlasche verschlossen werden, bei dem taktweise die Arbeitsgänge Produktabfüllen, Schutzgasspülen, Deckelauflegen und Dekkelverschweißen durchgeführt werden und das Schutzgasspüten bei etwas angehobenem und teilweise auf dem Becherrand fixierten Deckel erfolgt, indem durch den hierdurch gebildeten Spalt das Schutzgas eingeblasen wird, wird dies gemäß der Erfindung dadurch erreicht, daß der Deckel an der Deckelaufreißlasche angehoben wird.

Das Anheben des Deckels kann auf vielfältige Weise erfolgen. Gut bewährt hat sich eine Verfahrensweise, bei der die Deckelabreißlasche über einen Keil gleitet. Wenn die Deckelabreißlasche das dicke Ende des Keils erreicht hat, ist der Deckel etwas angehoben. Vorzugsweise erfolgt hierbei die Schutzgaszufuhr durch eine Bohrung im dicken Keilende. Eine weitere Verfahrensweise zum Anheben des Deckels, die sich praktisch bewährt hat, besteht darin, daß der Deckel an der Deckelaufreißlasche mittels der Gasdüse zum Einblasen des Schutzgases angehoben wird. Die Gasdüse wird hierzu im Arbeitstakt in vertikaler Richtung angehoben und wieder abgesenkt.

Zwei Ausführungsbeispiele der Erfindung sollen anhand der Zeichnungen erläutert werden.

Es zeigt
Fig. 1 ein Transportband mit Kunststoffbechern, teilweise im Schnitt, bei denen die Schutzgasspülung nach Anheben des Deckels mit der Gasdüse erfolgt,
Fig. 2 einen Kunststoffbecher von Fig. 1 im Schnitt und in vergrößerter Einzeldarstellung im Augenblick des Schutzgasspülens,
Fig. 3 eine Draufsicht auf Fig. 2, teilweise im Schnitt,
Fig.4 ein Transportband mit Kunststoffbechern, bei denen das Anheben des Deckels durch einen Keil erfolgt, teilweise im Schnitt,
Fig. 5 eine Draufsicht auf Fig. 4.

Fig. 1 zeigt die Glieder 1-7 eines Transportbandes, mit dem die Kunststoffbecher 9-13 taktweise zu den einzelnen Arbeitsstationen befördert werden. Die Förderrichtung ist durch Pfeile 8 angegeben. Über dem Kunststoffbecher 12 befindet sich die Dosiereinrichtung 14 für das abzufüllende Produkt 15. Eine Arbeitsstation weiter befindet sich über dem Kunststoffbecher 11 der Deckelvorratsbehälter 16. Ein Deckel 17 liegt hier bereits auf dem Kunststoffbecher 11 auf. In der nächsten Arbeitsstation erfolgt das Spülen mit Schutzgas, welches durch die Gasdüse 18 zugeführt wird. Der auf dem Kunststoffbecher 10 befindliche Deckel 19 ist durch eine gestrichelte Linie dargestellt. Der Deckel 19 ist vom Rand des Kunststoffbechers 10 leicht angehoben, und zwar auf der einen Seite durch die Gasdüse 18, auf der anderen Seite durch das entweichende Gas 20. Der Deckel 19 wird durch zwei in Fig. 1 nicht dargestellte Niederhalter auf dem Rand des Kunststoffbechers 10 fixiert. Die letzte Arbeitsstation zeigt schließlich den Kunststoffbecher 9 mit dem Deckel 22, der mit Hilfe des Schweißkopfes 21 auf den Rand des Kunststoffbechers 9 geschweißt wird.

Die Deckel 17,19 und 22 bestehen vorzugsweise aus Aluminium. Es können aber auch Kunststoffdeckel verwendet werden.

In den Fig. 2 u. 3 ist das Spülen des Kopfraumes des Bechers 10 von Fig. 1 gemäß der Erfindung vergrößert dargestellt. Der Deckel 19 wird an der Deckelaufreißlasche 23 durch eine Aufwärtsbewegung der Gasdüse 18 etwas angehoben. Danach wird das Schutzgas eingeblasen, was durch die Pfeile 24 angedeutet ist. Das aus dem Kopfraum des Bechers 10 entweichende Gas 20, also Luft, vermischt mit Schutzgas, hebt den Deckel 19 an der gegenüberliegenden Seite ebenfalls an. Nachdem genügend Schutzgas eingeblasen ist, wird die Gasdüse 18 abgesenkt und seitlich wegbewegt, so daß der Kunststoffbecher 10 im nächsten Arbeitstakt zur nächsten Arbeitsstation weiterbefördert werden kann. Die Bewegung der Gasdüse 18 in vertikaler Richtung ist durch Pfeile 25 dargestellt, die seitliche Bewegung der Gasdüse 18 durch einen Pfeil 26. Die seitliche Bewegung der Gasdüse 18 erübrigt sich, wenn das Einblasen des Schutzgases von der Seite des Transportbandes her erfolgt, also 90° versetzt gegenüber der dargestellten Anordnung. Zum Fixieren des Deckels 19 auf dem Rand des Bechers 10 dienen zwei Niederhalter 27, deren Bewegung in vertikaler Richtung durch die Pfeile 28 angedeutet ist.

Die Fig.4 u. 5 zeigen eine andere Aüsführungsform der Erfindung: Auf den Gliedern 29, 30 u. 31 eines Transportbandes befinden sich die Kunststoffbecher 33, 34 u. 35. Die Förderrichtung des Transportbandes wird durch die Pfeile 32 angegeben. Auf den Kunststoffbechern 33-35 befinden sich die Aluminiumdeckel 36, 37 u. 38. Die mittlere Arbeitsstation, in welcher sich der Kunststoffbecher 34 befindet, zeigt das Anheben des Deckels 37 und Spülen mit Schutzgas gemäß der Erfindung. Zum Anheben des Deckels 37 dient ein feststehender Keil 39, der sich beim Vorwärtsbewegen des Kunststoffbechers 34 in Förderrichtung unter die Deckelaufreißlasche 40 des Deckels 37 schiebt und diesen entsprechend seiner Dicke etwas anhebt. Durch eine Bohrung mit Zufuhrstutzen 41 im dicken Ende des Keils 39 wird das Schutzgas 42 eingeblasen. Das entweichende Gas ist durch Pfeile 43 dargestellt. Das Fixieren der Deckel 36, 37 u. 38 geschieht bei dieser Verfahrensvariante durch Punktschweißungen 44,45 und 46.

Das erfindungsgemäße Verfahren schließt praktisch aus, daß nach dem Spülen mit Schutzgas wieder Sauerstoff aus der Umgebung in den Kopfraum der Kunststoffbecher gelangt. Dies wird zudem mit einer bisher nicht für möglich gehaltenen geringen Schutzgasmenge erreicht. Im praktischen Betrieb hat sich gezeigt, daß der Schutzgasverbrauch pro Becher weniger als das Dreifache des Kopfraumvolumens beträgt.

## Patentansprüche

1. Verfahren zum Verpacken von Lebensmitteln unter Schutzgas in Kunststoffbecher, die mit getrennt zuführbaren Deckeln (36, 37, 38) mit Deckelaufreißlasche (40) verschlossen werden, bei dem taktweise die Arbeitsgänge Produktabfüllen, Schutzgasspülen, Deckelauflegen und Deckelverschweißen durchgeführt werden und das Schutzgasspülen bei etwas angehobenem und teilweise auf dem Becherrand fixierten Dekkel erfolgt, indem durch den hierdurch gebildeten Spalt das Schutzgas (24, 42) eingeblasen wird, dadurch gekennzeichnet, daß der Deckel an der Deckelaufreißlasche angehoben wird.

2. Verfahren nach Anspruch 1, dadurch gekennzeichnet, daß zum Anheben der Deckelaufreißlasche diese über einen Keil (39) geführt wird.

3. Verfahren nach Anspruch 2, dadurch gekennzeichnet, daß das Schutzgas (42) durch das dicke Keilende zugeführt wird.

4. Verfahren nach Anspruch 1, dadurch gekennzeichnet, daß die Deckelaufreißlasche mittels der Gasdüse (18) zum Einblasen des Schutzgases (24) angehoben wird.

## Claims

1. Procedure for packing of food under protective gas in synthetic material containers which are closed by separately conveyable lids (36, 37, 38) with tear-off tongue (40), in which process the packing sters are performed in the sequence of product filling and then flushing with protective gas and then lid application and then sealing of the lids, the flushing with protective gas is taking place so that the lid is affixed to the container edge at least in one place, one side of the lid is slightly lifted, and the protective gas (24,42) is then blown in through the opening formed thereby, characterized thereby that the lid is lifted at the tear-off tongue.

2. Procedure according to claim 1, characterized thereby that for lifting the tear-off tongue this one is guided over a wedge (39).

3. Procedure according to claim 2, characterized thereby that the protective gas (42) is supplied through the thick end of the wedge.

4. Procedure according to claim 1, characterized thereby that the tear-off tongue of the lid is raised by means of the gas nozzle (18) that serves to blow in the protective gas (24).

## Revendications

1. Procédé pour emballer des produits alimentaires sous gaz protecteur dans des gobelets en matière synthétique qui sont fermés par des couvercles (36, 37, 38) fournis séparément et ayant une patte d'arrachement de couvercle (40), selon lequel les phases opératoires: remplissage par le produit, balayage par le gaz protecteur, mise en place du couvercle et soudage du couvercle, sont effectuées en cadence et en ce que le balayage par le gaz protecteur se fait avec un couvercle légèrement soulevé et partiellement fixé sur le bord du gobelet en insuflant du gaz protecteur (24, 42) à travers la fente ainsi formée, procédé caractérisé en ce que: on soulève le couvercle au niveau de la patte d'arrachage du couvercle.

2. Procédé selon la revendication 1, caractérisé en ce que l'on fait passer la patte d'arrachage du couvercle par dessus un organe en forme de coin (39) pour le soulèvement.

3. Procédé selon la revendication 2, caractérisé en ce que: on fait passer le gaz protecteur (42) par l'extrémité épaisse de l'organe en forme de coin.

4. Procédé selon la revendication 1, caractérisé en ce que: on soulève la patte d'arrachage du couvercle à l'aide de la buse (18) pour injecter le gaz protecteur (24).
